# EUROPÄISCHE PATENTSCHRIFT

(11) **EP 3 801 132 B1**
(45) Veröffentlichungstag und Bekanntmachung des Hinweises auf die Patenterteilung: **14.12.2022**
(21) Anmeldenummer: 19725842.9
(22) Anmeldetag: 07.05.2019
(51) Int. Cl.: A47B 88/493, A47B 88/487

(54) **SCHUBLADENAUSZIEHFÜHRUNG**
DRAWER PULL-OUT GUIDE
GLISSIÈRE DE SORTIE DE TIROIR

(30) Priorität: 05.06.2018 AT 504492018
(43) Veröffentlichungstag der Anmeldung: 14.04.2021
(73) Patentinhaber: Julius Blum GmbH, 6973 Höchst (AT)
(72) Erfinder: MEUSBURGER, Marc, 6863 Egg (AT); BERCHTOLD, Pascal, 6861 Alberschwende (AT)
(74) Vertreter: Torggler & Hofmann Patentanwälte - Innsbruck
(86) Internationale Anmeldenummer: PCT/AT2019/060153
(87) Internationale Veröffentlichungsnummer: WO 2019/232560

(56) Entgegenhaltungen:
- DE-A1- 19 846 778
- US-A- 1 849 809
- US-A- 5 692 816

## Beschreibung

Die vorliegende Erfindung bezieht sich auf eine Schubladenausziehführung, umfassend:
- eine erste Führungsschiene und wenigstens eine zweite Führungsschiene, welche relativ zueinander verschiebbar gelagert sind,
- wenigstens ein an einer ersten Führungsschiene angeordnetes Abstützelement zum zumindest zeitweisen Abstützen an der zweiten Führungsschiene,
- wobei die Lage des wenigstens einen Abstützelementes relativ zur zweiten Führungsschiene durch eine Einstellvorrichtung einstellbar und nach erfolgter Einstellung relativ zur ersten Führungsschiene feststellbar ist.

Im Weiteren betrifft die Erfindung ein Verfahren zur Montage eines Abstützelementes an einer Schubladenausziehführung.

Schubladenausziehführungen gemäß dem Oberbegriff des Patentanspruchs 1 sind in der US 1 849 809 A, in der US 5 692 816 A, in der DE 198 46 778 A1, in der DE 20 2010 009 163 U1, in der DE 28 09 930 A1, in der DE 30 15 351 A1 und in der DE 20 2012 010 757 U1 gezeigt.

Schubladenausziehführungen weisen üblicherweise eine an einem Möbelkorpus zu befestigende erste Führungsschiene (Korpusschiene) und zumindest eine relativ zur ersten Führungsschiene verschiebbar gelagerte zweite Führungsschiene (Ladenschiene) auf. Zur Realisierung eines Vollauszuges der Schublade relativ zu einem Möbelkorpus kann optional noch eine zusätzliche dritte Führungsschiene (Mittelschiene) vorgesehen werden, welche zwischen der ersten und zweiten Führungsschiene verschiebbar gelagert ist.

Zur Reduzierung eines Kippspiels zwischen den Führungsschienen wird üblicherweise zumindest ein Abstützelement, beispielsweise in Form einer drehbaren Abstützrolle, an einer ersten Führungsschiene befestigt, sodass die zweite Führungsschiene am Abstützelement der ersten Führungsschiene abstützbar ist. Dieses Abstützelement ist insbesondere auch dann vorteilhaft, wenn zumindest ein Laufwagen mit lastübertragenden Wälzkörpern zwischen den Führungsschienen verschiebbar gelagert ist. Dieser Laufwagen wirkt nämlich als Schwenklager zwischen den Führungsschienen, wobei die abzustützende Führungsschiene quasi als doppelarmiger Hebel um eine durch den Laufwagen gebildete Achse kippbar gelagert ist. Bei einer Belastung des vorderen Endbereiches der abzustützenden Führungsschiene (insbesondere durch eine schwere Frontblende der Schublade) wird der vordere Endbereich der Führungsschiene abgesenkt, während der rückseitige Endbereich der Führungsschiene durch das durch den Laufwagen gebildete Schwenklager angehoben wird.

Aufgrund von Bauteiltoleranzen der Führungsschienen und/oder des Abstützelementes ist die präzise Anordnung des Abstützelementes bei der Herstellung der Schubladenausziehführung mit einigen Herausforderungen verbunden. Ist das Spiel zwischen dem Abstützelement und der daran abzustützenden Führungsschiene zu gering, so ist die Reibung erhöht und kann in einem extremen Fall zu einer Verklemmung zwischen dem Abstützelement und der Führungsschiene führen. Ist das Spiel hingegen zu groß dimensioniert, so sind die Führungsschienen in einer Offenstellung der Schubladenausziehführung über ein tolerierbares Maß hinaus relativ zueinander verkippbar. Dies kann schließlich dazu führen, dass der vordere Endbereich der Schublade im montierten Zustand nach unten hin absinkt, was einen minderwertigen Eindruck der Schubladenausziehführung vermittelt.

Aufgabe der vorliegenden Erfindung ist es, eine Schubladenausziehführung der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen definiert.

Gemäß der Erfindung ist vorgesehen, dass das wenigstens eine Abstützelement durch die Einstellvorrichtung in der Montagelage der Schubladenausziehführung in einer Höhenrichtung einstellbar ist.

Somit ist eine Einstellvorrichtung zur Einstellung des Spiels zwischen dem Abstützelement und der daran abzustützenden Führungsschiene vorgesehen, sodass das Abstützelement in einer vorbestimmten Lage relativ zur zweiten Führungsschiene positionierbar und relativ zur ersten Führungsschiene feststellbar ist.

Die Führungsschienen sind erfindungsgemäß zwischen einer Schließstellung und einer Offenstellung relativ zueinander verfahrbar, wobei das wenigstens eine Abstützelement zumindest in der Schließstellung ein Spiel zur zweiten Führungsschiene aufweist und das Spiel durch die Einstellvorrichtung einstellbar ist. Die Schließstellung der Schubladenausziehführung liegt dann vor, wenn sich die Führungsschienen im Wesentlichen vollständig überlappen. Gemäß einem Ausführungsbeispiel kann vorgesehen sein, dass das Spiel in der Offenstellung der Führungsschienen kleiner als in der Schließstellung ist und/oder dass das wenigstens eine Abstützelement in der Offenstellung der Führungsschienen an der zweiten Führungsschiene spielfrei anliegt.

Gemäß einer bevorzugten Ausführungsform kann die Einstellung derart erfolgen, dass das Abstützelement zunächst in einer ersten Bewegungsrichtung auf Anschlag mit der abzustützenden Führungsschiene gebracht wird (Referenzwert mit Spiel gleich Null), anschließend wird das Abstützelement in einer zweiten, der ersten Bewegungsrichtung entgegengesetzten Bewegungsrichtung um ein vorgegebenes Maß (beispielsweise 0,1 mm) wieder zurückbewegt, sodass das Abstützelement mit einem vorgegebenen Spiel relativ zur abzustützenden Führungsschiene positioniert ist. Alternativ kann die Einstellung auch durch Messen erfolgen. Das zumindest eine Abstützelement ist in einem Normalbetrieb der Schubladenausziehführung (d.h. bei einer Relativbewegung der Führungsschienen zueinander) relativ zur ersten Führungsschiene ortsfest angeordnet. Zur Fixierung der Lage des Abstützelementes nach erfolgter Einstellung können mehrere Möglichkeiten vorgesehen werden. Entweder ist die Einstellvorrichtung für sich alleine ausreichend selbsthemmend ausgebildet, sodass die Lage des Abstützelementes stets in der vorab eingestellten Lage verbleibt. Alternativ oder ergänzend kann vorgesehen sein, dass die Lage des wenigstens einen Abstützelementes nach erfolgter Einstellung durch ein Sicherungselement, vorzugsweise lösbar, feststellbar ist und/oder dass die Lage des wenigstens einen Abstützelementes nach erfolgter Einstellung dauerhaft feststellbar ist, vorzugsweise durch Verschweißen, Verkleben oder durch Vertaumeln. Das Abstützelement kann zur Einstellung des Spiels entlang einer Führung bewegbar gelagert sein, wobei das Abstützelement nach erfolgter Einstellung entlang der Führung kraftschlüssig (beispielsweise durch eine Klemmschraube) relativ zur ersten Führungsschiene feststellbar ist.

Alternativ kann vorgesehen sein, dass die Einstellvorrichtung wenigstens ein bewegbar gelagertes Einstellelement aufweist, wobei die Lage des wenigstens einen Abstützelementes durch eine Betätigung des Einstellelementes einstellbar ist. Das Einstellelement kann beispielsweise drehbar gelagert sein, wobei die Lage des Abstützelementes durch Drehung des Einstellelementes einstellbar ist. Zu diesem Zweck kann das Einstellelement eine Aufnahmevorrichtung für ein Werkzeug, vorzugsweise einen Schraubendreher, aufweisen, wobei die Lage des Abstützelementes durch Drehung der Aufnahmevorrichtung mittels des Werkzeuges einstellbar ist.

Das Einstellelement kann einen drehbar gelagerten Exzenter oder ein drehbar gelagertes Schneckenrad aufweisen. Das Schneckenrad kann, wie bereits bekannt, mit einer spiralförmigen Führungsbahn versehen sein, wobei eine mit dem Abstützelement verbundene Verzahnung in die spiralförmige Führungsbahn des Schneckenrades eingreift.

Gemäß einem Ausführungsbeispiel kann vorgesehen sein, dass die zweite Führungsschiene einen Seitensteg und einen mit dem Seitensteg verbundenen Quersteg aufweist, wobei das wenigstens eine Abstützelement in der Montagelage der Schubladenausziehführung an einer Unterseite des Quersteges der zweiten Führungsschiene abstützbar ist. Zudem kann das Abstützelement bei einer Relativbewegung der Führungsschienen zueinander entlang des Quersteges der zweiten Führungsschiene verfahrbar sein. Der Quersteg der zweiten Führungsschiene kann über die gesamte Länge eben ausgebildet sein.

Das Abstützelement kann beispielsweise als drehbar gelagerte Abstützrolle ausgebildet sein. Die Abstützrolle kann in einer Montagelage der Schubladenausziehführung am Möbelkorpus um eine horizontal verlaufende Achse drehbar gelagert sein. Anstelle einer Abstützrolle kann aber auch ein einstellbarer Lagerbock zur Abstützung der zweiten Führungsschiene vorgesehen sein.

Gemäß einem weiteren Ausführungsbeispiel kann vorgesehen sein, dass das wenigstens eine Abstützelement am hinteren Endbereich der ersten Führungsschiene angeordnet ist.

Das erfindungsgemäße Verfahren zur Montage eines Abstützelementes an einer Schubladenausziehführung wie oben beschrieben ist durch folgende Schritte gekennzeichnet:
- Anbringen des Abstützelementes an der ersten Führungsschiene der Schubladenausziehführung,
- Einstellen des Abstützelementes in einer vorbestimmten Lage relativ zur zweiten Führungsschiene mittels der Einstellvorrichtung, und
- Feststellen des Abstützelementes relativ zur ersten Führungsschiene.

Bei der Durchführung des Verfahrens kann vorgesehen sein, dass das Abstützelement zur Einstellung der vorbestimmten Lage in einer ersten Bewegungsrichtung solange bewegt wird, bis das Abstützelement an der zweiten Führungsschiene anschlägt und in eine zweite Bewegungsrichtung entgegen der ersten Bewegungsrichtung solange zurückbewegt wird, bis die vorbestimmte Lage erreicht ist.

Weitere Einzelheiten und Vorteile der vorliegenden Erfindung ergeben sich aus der nachfolgenden Figurenbeschreibung:
- Fig. 1: zeigt eine perspektivische Darstellung eines Möbels mit einem Möbelkorpus und relativ dazu verfahrbar gelagerten Schubladen,
- Fig. 2a, 2b: zeigen die Schubladenausziehführung in einem perspektivischen Querschnitt sowie eine vergrößerte Detaildarstellung hierzu,
- Fig. 3a-3c: zeigen die Schubladenausziehführung in einem perspektivischen Querschnitt sowie zwei Detaildarstellungen mit unterschiedlicher Höhenlage des Abstützelementes,
- Fig. 4a, 4b: zeigen den hinteren Endbereich der Schubladenausziehführung in einer Explosionsansicht sowie eine vergrößerte Detaildarstellung hierzu,
- Fig. 5a-5c: zeigen ein weiteres Ausführungsbeispiel der Erfindung mit mehreren in Höhenrichtung voneinander beabstandeten Öffnungen zur Lagerung des Abstützelementes,
- Fig. 6a-6c: zeigen ein weiteres Ausführungsbeispiel der Erfindung mit einem drehbar gelagerten Schneckenrad zur Einstellung des Spiels zwischen dem Abstützelement und der zweiten Führungsschiene.

Fig. 1 zeigt ein Möbel 1 mit einem schrankförmigen Möbelkorpus 2, wobei Schubladen 3 über Schubladenausziehführungen 4 relativ zum Möbelkorpus 2 verfahrbar gelagert sind. Die Schubladen 3 weisen eine Frontblende 5, einen Schubladenboden 6, Schubladenseitenwände 7 und eine Rückwand 8 auf. Die Schubladenausziehführungen 4 umfassen zumindest zwei relativ zueinander verfahrbare Führungsschienen 10, 11, 12 Im gezeigten Ausführungsbeispiel ist eine erste Führungsschiene 10 (Ladenschiene) mit der Schubladenseitenwand 7 verbunden oder zu verbinden, eine zweite Führungsschiene 11 (Mittelschiene) ist zwischen der ersten Führungsschiene 10 und einer am Möbelkorpus 2 zu befestigenden dritten Führungsschiene 12 (Korpusschiene) verschiebbar gelagert. Die dritte Führungsschiene 12 weist Befestigungsabschnitte 9a und 9b auf, durch welche die Schubladenausziehführung 4 am Möbelkorpus 2 zu montieren ist.

Fig. 2a zeigt die Schubladenausziehführung 4 in einem perspektivischen Schnitt. Am hinteren Ende der ersten Führungsschiene 10 ist ein Haken 13 angeordnet, welcher in einem montierten Zustand der Schublade 3 an der Schubladenausziehführung 4 in eine korrespondierende Ausnehmung der Rückwand 8 oder der Schubladenseitenwand 7 eingreift und damit den hinteren Endbereich der Schublade 3 in einer quer zur Längsrichtung (L) verlaufenden Richtung stabilisiert. Zwischen der ersten und zweiten Führungsschiene 10, 11 ist ein (hier nicht erkennbarer) erster Laufwagen 18 (Fig. 3c) mit lastübertragenden Wälzkörpern 18a verschiebbar gelagert, wobei eine Bewegung des ersten Laufwagens 18 durch ein an der zweiten Führungsschiene 11 drehbar gelagertes Zahnrad 15 mit einer Bewegung eines zweiten Laufwagens 19 (Fig. 3a) synchronisierbar ist, welcher zwischen der dritten Führungsschiene 12 (Korpusschiene) und der zweiten Führungsschiene 11 (Mittelschiene) verschiebbar gelagert ist. Das Zahnrad 15 kämmt einerseits mit einer ersten Zahnstange des ersten Laufwagens 18, andererseits mit einer zweiten Zahnstange 14 des zweiten Laufwagens 19. Am hinteren Endbereich der ersten Führungsschiene 10 ist wenigstens ein Abstützelement 17 zur Abstützung der zweiten Führungsschiene 11 angeordnet. Zur Einstellung der Lage des Abstützelementes 17 ist eine Einstellvorrichtung 16 mit einem bewegbar gelagerten Einstellelement 16a vorgesehen, wobei die Lage des Abstützelementes 17 durch eine Betätigung des Einstellelementes 16a justierbar ist. Die zweite Führungsschiene 11 weist einen Seitensteg 11a und einen mit dem Seitensteg 11a verbundenen Quersteg 11b auf, wobei das Abstützelement 17 an einer Unterseite des Quersteges 11b der zweiten Führungsschiene 11 abstützbar ist. Das Abstützelement 17 ist in der gezeigten Figur als Abstützrolle ausgebildet, welche vorzugsweise um eine in Montagelage horizontal verlaufende Achse drehbar gelagert ist.

Fig. 2b zeigt den in Fig. 2a eingekreisten Bereich in einer vergrößerten Ansicht, wobei das Spiel (X) zwischen dem Abstützelement 17 und dem Quersteg 11b der zweiten Führungsschiene 11 erkennbar ist. In der gezeigten Figur 2b ist das Spiel (X) zu groß ausgebildet, sodass die zweite Führungsschiene 11 übermäßig um eine quer zur Längsrichtung (L) verlaufende horizontale Achse verkippbar ist. Durch Drehung des Einstellelementes 16a der Einstellvorrichtung 16 kann das Spiel (X) auf ein vorgegebenes Maß eingestellt werden. Hierfür wird das Einstellelement 16a solange in eine erste Drehrichtung verdreht, bis das Abstützelement 17 die Unterseite des Quersteges 11b kontaktiert (Spiel gleich Null), anschließend wird das Einstellelement 16a in eine der ersten Drehrichtung entgegengesetzte zweite Drehrichtung rotiert, bis das Spiel (X) einen vorgegebenen Wert aufweist. Dies kann im Werk automatisiert durch einen Bestückungsroboter erfolgen. Nach erfolgter Einstellung des Spiels (X) wird das Abstützelement 17 in seiner Lage fixiert, beispielsweise verschweißt, verklebt oder vertaumelt.

Fig. 3a zeigt die Schubladenausziehführung 4 in einem perspektivischen Querschnitt, wobei zwischen der ersten Führungsschiene 10 und der zweiten Führungsschiene 11 zumindest ein erster Laufwagen 18 mit lastübertragenden Wälzkörpern 18a verschiebbar gelagert ist. Zwischen der dritten Führungsschiene 12 und der zweiten Führungsschiene 11 ist ebenfalls zumindest ein zweiter Laufwagen 19 mit lastübertragenden Wälzkörpern 19a verschiebbar gelagert. Der Quersteg 11b der zweiten Führungsschiene 11 kann sich im Wesentlichen über die gesamte Länge der zweiten Führungsschiene 11 erstrecken.

Fig. 3b zeigt den in Fig. 3a eingekreisten Bereich in einer vergrößerten Ansicht. Das Abstützelement 17 wurde ausgehend von der Position gemäß Fig. 2b durch eine Betätigung des Einstellelementes 16a solange verdreht, bis das Abstützelement 17 an der zweiten Führungsschiene 11, vorzugsweise an der Unterseite des Quersteges 11b der zweiten Führungsschiene 11, ansteht. Das Spiel (X) ist somit gleich Null und bildet einen Referenzwert für die nachfolgende Einstellung.

Für die korrekte Einstellung des Spiels (X) wird das Einstellelement 16a ausgehend von der Position des Abstützelementes 17 gemäß Fig. 3b solange in Gegenrichtung verstellt, bis das Spiel (X) zwischen dem Abstützelement 17 und der zweiten Führungsschiene 11 einen vorgegebenen Wert (beispielsweise 0,1 mm) aufweist. Diese Position ist in Fig. 3c gezeigt. Die relative Lage des Abstützelementes 17 ist dabei entweder selbsthemmend gehalten, kann durch ein zusätzliches Sicherungselement fixiert und/oder kann dauerhaft fixiert werden.

Fig. 4a zeigt den hinteren Endbereich der Schubladenausziehführung 4 in einer Explosionsansicht, wobei der zwischen der ersten und zweiten Führungsschiene 10, 11 verschiebbar gelagerte erste Laufwagen 18 mit den lastübertragenden Wälzkörpern 18a und eine Einzugsvorrichtung 20 zum Einziehen der ersten Führungsschiene 10 in eine geschlossene Endlage erkennbar sind. Die Einzugsvorrichtung 20 kann eine, vorzugsweise hydraulische, Dämpfvorrichtung umfassen, durch welche die federunterstützte Einzugsbewegung der ersten Führungsschiene 10 abbremsbar ist.

Fig. 4b zeigt den in Fig. 4a eingekreisten Bereich in einer vergrößerten Ansicht. Die erste Führungsschiene 10 weist ein U-Profil mit zwei voneinander beabstandeten Seitenschenkeln 10a und 10b auf, welche durch einen Querschenkel 10c miteinander verbunden sind. Das Abstützelement 17 ist in Montagelage zwischen den beiden Seitenschenkeln 10a, 10b der ersten Führungsschiene 10 aufgenommen. Das Abstützelement 17 ist über das Einstellelement 16a in Form des Exzenters an dem den Befestigungsabschnitt 9b zugewandten Seitenschenkel 10a fixierbar. Das Einstellelement 16a weist einen Zapfen 21 auf, welcher in Montagelage in eine korrespondierende Öffnung 22 der ersten Führungsschiene 10 eingreift. Nach erfolgter Einstellung der Lage des Abstützelementes 17 relativ zur ersten Führungsschiene 10 kann der Zapfen 21 des Einstellelementes 16a mit der ersten Führungsschiene 10, beispielsweise durch Taumeln, dauerhaft fixiert werden.

Fig. 5a zeigt eine perspektivische Ansicht der ersten Führungsschiene 10 gemäß einem weiteren Ausführungsbeispiel der Erfindung. Fig. 5b zeigt den in Fig. 5a eingerahmten Bereich in einer vergrößerten Ansicht. Die erste Führungsschiene 10 weist in diesem Ausführungsbeispiel zwei oder mehrere in Höhenrichtung (H) voneinander beabstandete Öffnungen 22 zur wahlweisen Aufnahme des Abstützelementes 17 auf. Das Abstützelement 17 kann über einen Zapfen 21 entweder direkt in eine der Öffnungen 22 eingebracht werden, sodass das Abstützelement 17 unterschiedliche Höhenlagen zur Anpassung des Spiels (X) einnehmen kann. Alternativ kann auch bei dieser Ausführungsform die Einstellung zusätzlich über ein bewegbar gelagertes Einstellelement 16a erfolgen. Das Spiel (X) zwischen dem Abstützelement 17 und der zweiten Führungsschiene 11 kann also derart eingestellt werden, indem der Zapfen 21 des Einstellelementes 16a oder des Abstützelementes 17 wahlweise in eine der in Höhenrichtung (H) voneinander beabstandeten Öffnungen 22 eingebracht und anschließend fixiert wird. Fig. 5c zeigt eine Seitenansicht des hinteren Endbereiches der ersten Führungsschiene 10 gemäß dieser Ausführungsform. Die Öffnungen 22 können in Höhenrichtung (H) beispielsweise 0,2 mm zueinander versetzt angeordnet sein.

Fig. 6a-6c zeigen ein weiteres Ausführungsbeispiel der Erfindung, wobei die Einstellvorrichtung 16 zur Einstellung des Spiels (X) zwischen dem Abstützelement 17 und der zweiten Führungsschiene 11 ein Einstellelement 16a in Form eines drehbar gelagerten Schneckenrades aufweist. Fig. 6b zeigt den in Fig. 6a eingekreisten Bereich in einer vergrößerten Ansicht. Das Einstellelement 16a weist eine Aufnahmevorrichtung 23 zur Aufnahme eines Werkzeuges, vorzugsweise einen Schraubendreher, auf, wobei die Lage des Abstützelementes 17 durch Drehung der Aufnahmevorrichtung 23 mittels des Werkzeuges einstellbar ist. An der Rückseite des Einstellrades 16a in Form des Schneckenrades ist, wie an sich bekannt, eine spiralförmige Führungsbahn ausgebildet, welche mit einer mit dem Abstützelement 17 verbundenen Verzahnung 24 zusammenwirkt. Die Verzahnung 24 ist in Fig. 6c erkennbar, wobei das drehbar gelagerte Einstellelement 16a ausgeblendet ist. Das Einstellelement 16a in Form des Schneckenrades bildet zusammen mit der Verzahnung 24 einen Antrieb mit hoher Selbsthemmung aus, sodass sich die Lage des Abstützelementes 17 nach erfolgter Einstellung und bei Belastung der Schublade 3 nicht verändert.

## Patentansprüche

1. Schubladenausziehführung (4), umfassend:
- eine erste Führungsschiene (10) und wenigstens eine zweite Führungsschiene (11), welche relativ zueinander verschiebbar gelagert sind,
- wenigstens ein an einer ersten Führungsschiene (10) angeordnetes Abstützelement (17) zum zumindest zeitweisen Abstützen an der zweiten Führungsschiene (11),
- wobei die Lage des wenigstens einen Abstützelementes (17) relativ zur zweiten Führungsschiene (11) durch eine Einstellvorrichtung (16) einstellbar und nach erfolgter Einstellung relativ zur ersten Führungsschiene (10) feststellbar ist, wobei das wenigstens eine Abstützelement (17) durch die Einstellvorrichtung (16) in der Montagelage der Schubladenausziehführung (4) in einer Höhenrichtung (H) einstellbar ist,
**dadurch gekennzeichnet, dass** die Führungsschienen (10, 11) zwischen einer Schließstellung und einer Offenstellung relativ zueinander verfahrbar sind, wobei das wenigstens eine Abstützelement (17) zumindest in der Schließstellung ein Spiel (X) zur zweiten Führungsschiene (11) aufweist und das Spiel (X) durch die Einstellvorrichtung (16) einstellbar ist.

2. Schubladenausziehführung nach Anspruch 1, **dadurch gekennzeichnet, dass** das Spiel (X) in der Offenstellung kleiner als in der Schließstellung ist und/oder dass das wenigstens eine Abstützelement (17) in der Offenstellung der Führungsschienen (10, 11) an der zweiten Führungsschiene (11) spielfrei anliegt.

3. Schubladenausziehführung nach Anspruch 1 oder 2, **dadurch gekennzeichnet, dass** die Einstellvorrichtung (16) selbsthemmend ausgebildet ist.

4. Schubladenausziehführung nach einem der Ansprüche 1 bis 3, **dadurch gekennzeichnet, dass** die Einstellvorrichtung (16) wenigstens ein bewegbar gelagertes Einstellelement (16a) aufweist, wobei die Lage des wenigstens einen Abstützelementes (17) durch eine Betätigung des Einstellelementes (16a) einstellbar ist, wobei vorzugsweise vorgesehen ist, dass das Einstellelement (16a) drehbar gelagert ist, wobei durch eine Drehung des Einstellelementes (16a) die Lage des Abstützelementes (17) einstellbar ist.

5. Schubladenausziehführung nach Anspruch 4, **dadurch gekennzeichnet, dass** das Einstellelement (16a) einen drehbar gelagerten Exzenter oder ein drehbar gelagertes Schneckenrad aufweist.

6. Schubladenausziehführung nach Anspruch 4 oder 5, **dadurch gekennzeichnet, dass** das Einstellelement (16a) mit einer mit dem Abstützelement (17) verbundenen Verzahnung (24) zusammenwirkt.

7. Schubladenausziehführung nach einem der Ansprüche 1 bis 6, **dadurch gekennzeichnet, dass** die erste Führungsschiene (10) zwei oder mehrere in Höhenrichtung (H) voneinander beabstandete Öffnungen (22) zur wahlweisen Aufnahme des Abstützelementes (17) aufweist.

8. Schubladenausziehführung nach einem der Ansprüche 1 bis 7, **dadurch gekennzeichnet, dass** die Lage des wenigstens einen Abstützelementes (17) nach erfolgter Einstellung durch ein Sicherungselement feststellbar ist.

9. Schubladenausziehführung nach einem der Ansprüche 1 bis 8, **dadurch gekennzeichnet, dass** die Lage des wenigstens einen Abstützelementes (17) nach erfolgter Einstellung dauerhaft feststellbar ist, vorzugsweise durch Verschweißen, durch Verkleben oder durch Vertaumeln.

10. Schubladenausziehführung nach einem der Ansprüche 1 bis 9, **dadurch gekennzeichnet, dass** die zweite Führungsschiene (11) einen Seitensteg (11a) und einen mit dem Seitensteg (11a) verbundenen Quersteg (11b) aufweist, wobei das wenigstens eine Abstützelement (17) in der Montagelage der Schubladenausziehführung (4) an einer Unterseite des Quersteges (11b) der zweiten Führungsschiene (11) abstützbar ist, wobei vorzugsweise vorgesehen ist, dass der Quersteg (11b) über die gesamte Länge eben ausgebildet ist.

11. Schubladenausziehführung nach einem der Ansprüche 1 bis 10, **dadurch gekennzeichnet, dass** das wenigstens eine Abstützelement (17) als drehbar gelagerte Abstützrolle ausgebildet ist.

12. Schubladenausziehführung nach einem der Ansprüche 1 bis 11, **dadurch gekennzeichnet, dass** das wenigstens eine Abstützelement (17) am hinteren Endbereich der ersten Führungsschiene (10) angeordnet ist.

13. Schubladenausziehführung nach einem der Ansprüche 1 bis 12, **dadurch gekennzeichnet, dass** zwischen der ersten Führungsschiene (10) und der zweiten Führungsschiene (11) wenigstens ein Laufwagen (18) mit lastübertragenden Wälzkörpern (18a) angeordnet ist.

14. Verfahren zur Montage eines Abstützelementes (17) an einer Schubladenausziehführung (4) nach einem der Ansprüche 1 bis 13, **gekennzeichnet durch** folgende Schritte:
- Anbringen des Abstützelementes (17) an der ersten Führungsschiene (10) der Schubladenausziehführung (4),
- Einstellen des Abstützelementes (17) in einer vorbestimmten Lage relativ zur zweiten Führungsschiene (11) mittels der Einstellvorrichtung (16), und
- Feststellen des Abstützelementes (17) relativ zur ersten Führungsschiene (10).

15. Verfahren nach Anspruch 14, **dadurch gekennzeichnet, dass** das Abstützelement (17) zur Einstellung der vorbestimmten Lage in einer ersten Bewegungsrichtung solange bewegt wird, bis das Abstützelement (17) an der zweiten Führungsschiene (11) anschlägt und in eine zweite Bewegungsrichtung entgegen der ersten Bewegungsrichtung solange zurückbewegt wird, bis die vorbestimmte Lage erreicht ist.

## Claims

1. A drawer pull-out guide (4), comprising:
- a first guide rail (10) and at least one second guide rail (11) displaceably supported relative to one another,
- at least one supporting element (17) arranged on the first guide rail (10), the at least one supporting element (17) being configured to be supported, at least temporarily, on the second guide rail (11),
- wherein a position of the at least one supporting element (17) relative to the second guide rail (11) can be adjusted by an adjustment device (16), and, after adjustment has been made, can be fixed relative to the first guide rail (10), wherein the at least one supporting element (17) can be adjusted in a height direction (H), seen in the mounted position of the drawer pull-out guide (4), by the adjustment device (16),
**characterized in that** the guide rails (10, 11) are configured to be displaceable relative to one another between a closed position and an open position, wherein the at least one supporting element (17), at least in the closed position, has a play (X) in relation to the second guide rail (11) and the play (X) can be adjusted by the adjustment device (16).

2. The drawer pull-out guide according to claim 1, **characterized in that** the play (X), in the open position, is smaller than in the closed position, and/or that the at least one supporting element (17), in the open position of the guide rails (10, 11), bears against the second guide rail (11) without play.

3. The drawer pull-out guide according to claim 1 or 2, **characterized in that** the adjustment device (16) has a self-locking configuration.

4. The drawer pull-out guide according to one of the claims 1 to 3, **characterized in that** the adjustment device (16) includes at least one movably-supported adjustment element (16a), wherein a position of the at least one supporting element (17) can be adjusted by an actuation of the adjustment element (16a), wherein it is preferably provided that the adjustment element (16a) is rotationally supported, wherein the position of the supporting element (17) can be adjusted by a rotation of the adjustment element (16a).

5. The drawer pull-out guide according to claim 4, **characterized in that** the adjustment element (16a) includes a rotationally supported eccentric or a rotationally supported worm wheel.

6. The drawer pull-out guide according claim 4 or 5, **characterized in that** the adjustment element (16a) cooperates with a tooth arrangement (24) connected to the supporting element (17).

7. The drawer pull-out guide according to one of the claims 1 to 6, **characterized in that** the first guide rail (10) includes two or more openings (22) spaced from one another in the height direction (H), the two or more openings (22) being provided for selectively receiving the supporting element (17) .

8. The drawer pull-out guide according to one of the claims 1 to 7, **characterized in that** the position of the at least one supporting element (17), after adjustment, can be fixed by a securing element.

9. The drawer pull-out guide according to one of the claims 1 to 8, **characterized in that** the position of the at least one supporting element (17), after adjustment, can be permanently fixed, preferably by welding, bonding or by tumbling.

10. The drawer pull-out guide according to one of the claims 1 to 9, **characterized in that** the second guide rail (11) includes a side limb (11a) and a transverse limb (11b) connected to the side limb (11a), wherein the at least one supporting element (17), in the mounted position of the drawer pull-out guide (4), is arranged to be supported on an underside of the transverse limb (11b) of the second guide rail (11), wherein it is preferably provided that the transverse limb (11b) is configured to be flat over an entire length.

11. The drawer pull-out guide according to one of the claims 1 to 10, **characterized in that** the at least one supporting element (17) is configured as a rotationally mounted supporting roller.

12. The drawer pull-out guide according to one of the claims 1 to 11, **characterized in that** the at least one supporting element (17) is arranged on a rear-end region of the first guide rail (10) .

13. The drawer pull-out guide according to one of the claims 1 to 12, **characterized in that** at least one running carriage (18) with load-transmitting rolling bodies (18a) is arranged between the first guide rail (10) and the second guide rail (11).

14. A method for mounting a supporting element (17) to a drawer pull-out guide (4) according to one of the claims 1 to 13, **characterized by** the following steps:
- arranging the supporting element (17) on the first guide rail (10) of the drawer pull-out guide (4),
- adjusting the supporting element (17) at a predetermined position relative to the second guide rail (11) with the aid of the adjustment device (16), and
- fixing the supporting element (17) relative to the first guide rail (10).

15. The method according to claim 14, **characterized in that** the supporting element (17), for adjusting the predetermined position, is moved in a first movement direction as long as the supporting element (17) abuts against the second guide rail (11), and is moved back in a second movement direction, opposite the first movement direction, until the predetermined position is reached.

## Revendications

1. Glissière de sortie de tiroir (4), comprenant :
- un premier rail de guidage (10) et au moins un deuxième rail de guidage (11), lesquels sont montés de manière à pouvoir coulisser l'un par rapport à l'autre,
- au moins un élément d'appui (17) disposé sur un premier rail de guidage (10), destiné à prendre appui au moins temporairement sur le deuxième rail de guidage (11),
- dans lequel la position de l'au moins un élément d'appui (17) par rapport au deuxième rail de guidage (11) peut être réglée par un dispositif de réglage (16) et peut être fixée après avoir effectué avec succès le réglage par rapport au premier rail de guidage (10), dans lequel l'au moins un élément d'appui (17) peut être réglé dans un sens de la hauteur (H) dans la position de montage de la glissière de sortie de tiroir (4) par le dispositif de réglage (16),
**caractérisée en ce que** les rails de guidage (10, 11) peuvent être déplacés l'un par rapport à l'autre entre une position de fermeture et une position d'ouverture, dans lequel l'au moins un élément d'appui (17) présente un jeu (X) par rapport au deuxième rail de guidage (11) au moins dans la position de fermeture et le jeu (X) peut être réglé par le dispositif de réglage (16).

2. Glissière de sortie de tiroir selon la revendication 1, **caractérisée en ce que** le jeu (X) est plus petit dans la position d'ouverture que dans la position de fermeture, et/ou que l'au moins un élément d'appui (17) repose sans jeu sur le deuxième rail de guidage (11) dans la position d'ouverture des rails de guidage (10, 11).

3. Glissière de sortie de tiroir selon la revendication 1 ou 2, **caractérisée en ce que** le dispositif de réglage (16) est réalisé de manière autobloquante.

4. Glissière de sortie de tiroir selon l'une quelconque des revendications 1 à 3, **caractérisée en ce que** le dispositif de réglage (16) présente au moins un élément de réglage (16a) monté de manière à pouvoir être déplacé, dans laquelle la position de l'au moins un élément d'appui (17) peut être réglée par un actionnement de l'élément de réglage (16a), dans laquelle il est prévu de préférence que l'élément de réglage (16a) est monté de manière à pouvoir tourner, dans laquelle la position de l'élément d'appui (17) peut être réglée par une rotation de l'élément de réglage (16a).

5. Glissière de sortie de tiroir selon la revendication 4, **caractérisée en ce que** l'élément de réglage (16a) présente un excentrique monté de manière à pouvoir tourner ou une rouevis montée de manière à pouvoir tourner.

6. Glissière de sortie de tiroir selon la revendication 4 ou 5, **caractérisée en ce que** l'élément de réglage (16a) coopère avec une denture (24) reliée à l'élément d'appui (17).

7. Glissière de sortie de tiroir selon l'une quelconque des revendications 1 à 6, **caractérisée en ce que** le premier rail de guidage (10) présente deux ou plusieurs ouvertures (22) espacées les unes des autres dans le sens de la hauteur (H) pour recevoir au choix l'élément d'appui (17).

8. Glissière de sortie de tiroir selon l'une quelconque des revendications 1 à 7, **caractérisée en ce que** la position de l'au moins un élément d'appui (17) peut être fixée par un élément de blocage après un réglage réalisé avec succès.

9. Glissière de sortie de tiroir selon l'une quelconque des revendications 1 à 8, **caractérisée en ce que** la position de l'au moins un élément d'appui (17) peut être fixée de manière durable après un réglage réalisé avec succès, de préférence par soudage, par collage ou par rivetage par fluage.

10. Glissière de sortie de tiroir selon l'une quelconque des revendications 1 à 9, **caractérisée en ce que** le deuxième rail de guidage (11) présente une entretoise latérale (11a) et une entretoise transversale (11b) reliée à l'entretoise latérale (11a), dans laquelle l'au moins un élément d'appui (17) peut prendre appui sur un côté inférieur de l'entretoise transversale (11b) du deuxième rail de guidage (11) dans la position de montage de la glissière de sortie de tiroir (4), dans laquelle il est prévu de préférence que l'entretoise transversale (11b) est réalisée de manière plate sur la totalité de la longueur.

11. Glissière de sortie de tiroir selon l'une quelconque des revendications 1 à 10, **caractérisée en ce que** l'au moins un élément d'appui (17) est réalisé en tant que rouleau d'appui monté de manière à pouvoir tourner.

12. Glissière de sortie de tiroir selon l'une quelconque des revendications 1 à 11, **caractérisée en ce que** l'au moins un élément d'appui (17) est disposé sur la zone d'extrémité arrière du premier rail de guidage (10).

13. Glissière de sortie de tiroir selon l'une quelconque des revendications 1 à 12, **caractérisée en ce qu'**au moins un chariot (18) avec des corps de roulement (18a) assurant un transfert de charge est disposé entre le premier rail de guidage (10) et le deuxième rail de guidage (11).

14. Procédé de montage d'un élément d'appui (17) sur une glissière de sortie de tiroir (4) selon l'une quelconque des revendications 1 à 13, **caractérisé par** des étapes suivantes:
- d'application de l'élément d'appui (17) sur le premier rail de guidage (10) de la glissière de sortie de tiroir (4),
- de réglage de l'élément d'appui (17) dans une position prédéfinie par rapport au deuxième rail de guidage (11) au moyen du dispositif de réglage (16), et
- de fixation de l'élément d'appui (17) par rapport au premier rail de guidage (10).

15. Procédé selon la revendication 14, **caractérisé en ce que** l'élément d'appui (17) est déplacé dans une première direction de déplacement pour le réglage dans la position prédéfinie jusqu'à ce que l'élément d'appui (17) vienne buter sur le deuxième rail de guidage (11), et est ramené dans une deuxième direction de déplacement à l'opposé de la première direction de déplacement jusqu'à ce que la position prédéfinie soit atteinte.
